# EUROPÄISCHE PATENTANMELDUNG

(11) **EP 4 670 603 A1**
(43) Veröffentlichungstag der Anmeldung: **31.12.2025**
(21) Anmeldenummer: 25180350.8
(22) Anmeldetag: 03.06.2025
(51) Int. Cl.: A47L 11/40, A47L 11/283

(54) **REINIGUNGSROBOTER MIT SEITENBÜRSTE**

(30) Priorität: 28.06.2024 DE 102024206117
(71) Anmelder: BSH Hausgeräte GmbH, 81739 München (DE)
(72) Erfinder: Schnitzer, Frank, 97616 Bad Neustadt (DE); Geis, Julius, 97705 Burkardroth (DE); Hassfurter, Stefan, 96126 Maroldsweisach (DE); Karl, Katharina, 80798 München (DE); Wald, Andreas, 36037 Fulda (DE); Schreiner, Dominik, 36148 Kalbach (DE)

(57) **Zusammenfassung**

Ein Reinigungsroboter (100) zur Reinigung einer Bodenfläche umfasst eine Seitenbürste (130), die um eine Drehachse (135) drehbar ist, die sich in einer vertikalen Richtung erstreckt. Die Seitenbürste (130) weist mindestens einen radial abstehenden Bürstenarm (145) auf; wobei ein radial äußerer Abschnitt (155) des Bürstenarms (145) biegeelastisch ist. Ein Verfahren (600) zum Reinigen einer Seitenbürste (130) eines solchen Reinigungsroboters (100) umfasst Schritte des Bestimmens (605) eines Reinigungsbedarfs der Seitenbürste (130); und des ruckartigen Beschleunigens oder Abbremsens (610, 615) des Bürstenarms (145) um die Drehachse (135).

## Beschreibung

Die vorliegende Erfindung betrifft einen Reinigungsroboter zur Reinigung einer Bodenfläche. Insbesondere betrifft die Erfindung die Reinigung einer Seitenbürste eines solchen Reinigungsroboters.

Ein Reinigungsroboter ist dazu eingerichtet, über eine Bodenfläche in einem Haushalt zu fahren und die Bodenfläche zu reinigen. Die Reinigung kann beispielsweise trocken durch Absaugen oder Kehren erfolgen. Der Reinigungsroboter umfasst eine Seitenbürste, die um eine Drehachse drehbar ist, die sich in einer vertikalen Richtung erstreckt. Die Seitenbürste umfasst mindestens einen Bürstenarm, der durch die Drehung über die Bodenfläche geführt werden kann, um losen Schmutz zu sammeln.

Schmutz, mit dem der Bürstenarm in Kontakt kommt, neigt dazu, am Bürstenarm anzuhaften. Insbesondere kann sich feuchter oder talgartiger Schmutz an einer Oberfläche des Bürstenarms anlagern oder faserartiger Schmutz kann sich um den Bürstenarm wickeln. Derartige Verschmutzungen können eine schwer entfernbare Schicht bilden. Angelagerter Schmutz kann eine Reinigungswirkung des Bürstenarms verhindern und eine Drehfähigkeit der Seitenbürste kann durch den Schmutz eingeschränkt oder gar verhindert sein.

Eine der vorliegenden Erfindung zu Grunde liegende Aufgabe besteht in der Bereitstellung einer verbesserten Technik, um einen Bürstenarm einer Seitenbürste an einem Reinigungsroboter zu reinigen. Die vorliegende Erfindung löst diese Aufgabe mittels der Gegenstände der unabhängigen Ansprüche. Unteransprüche geben bevorzugte Ausführungsformen wieder.

Die Erfindung geht von einem Reinigungsroboter mit einer Seitenbürste aus. Die Seitenbürste ist um eine Drehachse drehbar, die sich in einer im Wesentlichen vertikalen Richtung erstreckt, und umfasst wenigstens einen radial abstehenden Bürstenarm. Zumindest ein radial äußerer Abschnitt des Bürstenarms ist biegeelastisch ausgeführt. Es wird vorgeschlagen, den Bürstenarm auf seiner Drehbewegung um die Drehachse derart zu beschleunigen, dass er eine Peitschenbewegung ausführt, um Schmutz, der sich am Bürstenarm abgelagert hat, abzuschleudern.

Nach einem ersten Aspekt der vorliegenden Erfindung wird ein Verfahren vorgeschlagen, welches Schritte des Bestimmens eines Reinigungsbedarfs der Seitenbürste; und des ruckartigen Beschleunigens oder Abbremsens des Bürstenarms um die Drehachse umfasst.

Der Reinigungsbedarf kann in Abhängigkeit einer Nutzung der Seitenbürste zur Reinigung einer Bodenfläche bestimmt werden. Beispielsweise kann ein Reinigungsbedarf bestimmt werden, nachdem sich die Seitenbürste um eine vorbestimmte Anzahl Umdrehungen um die Drehachse gedreht hat oder nachdem die Seitenbürste über eine vorbestimmte Zeit gedreht wurde. In einer weiteren Ausführungsform kann der Reinigungsbedarf in Abhängigkeit eines zurückgelegten Wegs des Reinigungsroboters bestimmt werden. Der Reinigungsroboter kann eine Vorrichtung zur Aufnahme von Schmutz von der Bodenfläche umfassen, und der Reinigungsbedarf kann in Abhängigkeit einer Menge gesammelten Schmutzes bestimmt werden. In noch einer weiteren Ausführungsform kann ein Reinigungsbedarf bestimmt werden, wenn ein Drehwiderstand der Seitenbürste ein vorbestimmtes Maß überschreitet. Auch eine Kombination mehrerer Kriterien kann zur Bestimmung des Reinigungsbedarfs herangezogen werden.

Die Seitenbürste bzw. der Bürstenarm kann mittels einer Antriebseinrichtung angetrieben werden, insbesondere mittels eines Elektromotors. Üblicherweise wird die Antriebseinrichtung dazu angesteuert, die Seitenbürste beim Starten sanft zu beschleunigen oder beim Anhalten sanft abzubremsen oder auslaufen zu lassen. Durch die vorgeschlagene gezielt ruckartige Beschleunigung oder Abbremsung des Bürstenarms kann der radial äußere Abschnitt in eine Schwingung versetzt werden, sodass er eine Peitschenbewegung ausführt, die Schmutz von ihm abschleudert. Durch die Peitschenbewegung kann ein Abschnitt des Bürstenarms eine hohe Geschwindigkeit erreichen, und es können hohe Beschleunigungen auf den radial äußeren Abschnitt des Bürstenarms wirken. Anhaftender Schmutz kann dadurch vorteilhaft abgeschleudert oder abgeschüttelt werden.

Bevorzugt wird der Bürstenarm in einer vorbestimmten Sequenz mehrfach beschleunigt und abgebremst. Dabei kann die Sequenz unterschiedlich schnelle Drehbewegungen und/oder unterschiedlich große Drehwinkel einer Drehbewegung umfassen. Die Sequenz kann beispielsweise Oszillationen mit ab- oder zunehmender Frequenz oder Amplitude umfassen. Anhaftender Schmutz kann dadurch besonders effizient abgelöst werden.

Durch seine Biegeelastizität weist der Bürstenarm eine Eigen- oder Resonanzfrequenz auf. Es ist besonders bevorzugt, dass die Sequenz auf eine Resonanzfrequenz des Bürstenarms abgestimmt ist. Wird der Bürstenarm mit der Eigenfrequenz in alternierenden Drehrichtungen um die Drehachse angeregt, so kann sich ein stehendes Wellenmuster ergeben. Beispielsweise kann dafür gesorgt werden, dass sein radial äußeres Ende mit maximaler Amplitude in der Drehebene peitscht. Durch entsprechende Anpassung der Anregung kann auch bewirkt werden, dass das radial äußere Ende im Wesentlichen stillsteht, und große Bewegungen in einem radial mittleren Abschnitt des Bürstenarms erfolgen. Die Anregungsfrequenz kann leicht variiert werden, um zu berücksichtigen, dass die Resonanzfrequenz des Bürstenarms etwa durch Dämpfung an der Bodenfläche oder durch anhaftenden Schmutz verändert sein kann.

Der Reinigungsroboter kann einen Saugmund umfassen. Ein Gebläse kann dazu eingerichtet sein, einen Luftstrom von der Bodenfläche durch den Saugmund einzusaugen. Es ist bevorzugt, dass das ruckartige Beschleunigen oder Abbremsen des Bürstenarms in einer vorbestimmten Drehstellung des Bürstenarms bezüglich des Saugmunds erfolgt.

Die Drehstellung ist bevorzugt so gewählt, dass vom Bürstenarm abgeschüttelter Schmutz gut durch den Saugmund aufgenommen werden kann. Umfasst die Seitenbürste mehrere Bürstenarme, so können mehrere Reinigungsvorgänge in unterschiedlichen Drehstellungen erfolgen, wobei sich jeweils ein anderer Bürstenarm in der vorbestimmten Position bezüglich des Saugmunds befindet.

Nach einem zweiten Aspekt der vorliegenden Erfindung wird ein Reinigungsroboter zur Reinigung einer Bodenfläche vorgeschlagen. Dabei umfasst der Reinigungsroboter ein Schleuderelement, das in einen Bewegungsbereich des radial äußeren Bereichs des Bürstenarms abgesenkt werden kann, sodass der Bürstenarm auf seiner Drehbewegung um die Drehachse gegen das abgesenkte Schleuderelement läuft und der radial äußere Bereich des Bürstenarms eine Peitschenbewegung ausführt.

Das Schleuderelement kann beispielsweise in Form eines Zylinders oder eines Stifts ausgeführt sein. Ein Anheben oder Absenken kann leicht beispielsweise mittels einer elektromotorischen oder elektromagnetischen Betätigung erfolgen. Das Schleuderelement kann die beschriebene Peitschenbewegung des Bürstenarms bei seiner Drehbewegung um die Drehachse erzwingen, sodass der Bürstenarm von anhaftendem Schmutz gereinigt werden kann. Ein Reinigungsvorgang des Bürstenarms kann vorteilhaft zeitsparend durchgeführt werden. Ein Reinigungsvorgang einer Bodenfläche durch den Reinigungsroboter wird nur sehr kurzzeitig unterbrochen, um den Bürstenarm zu reinigen. Ein Reinigungsergebnis an der Bodenfläche kann deutlich verbessert sein.

Der Reinigungsroboter umfasst bevorzugt eine Antriebseinrichtung, die dazu eingerichtet ist, den Bürstenarm an der Seitenbürste mit einer vorbestimmten Geschwindigkeit um die Drehachse anzutreiben. Dabei ist die Drehgeschwindigkeit bevorzugt so gewählt, dass der radial äußere Bereich des Bürstenarms am Schleuderelement entgegen der Drehrichtung ausgelenkt wird, bis seine radial äußere Begrenzung das Schleuderelement passiert und der radial äußere Bereich die Peitschenbewegung ausführt.

Die Antriebseinrichtung umfasst bevorzugt einen Elektromotor. Weiter bevorzugt wird ein bürstenloser Gleichstrommotor (Brushless DC, BLDC) verwendet, dessen Drehzahl, Drehstellung und/oder Drehmoment gut bestimmt oder gesteuert werden können. Die Antriebseinrichtung kann eine niedrigere Drehzahl steuern, um den Bürstenarm am Schleuderelement abzureinigen, oder eine höhere Drehzahl, um den Bürstenarm über die Bodenfläche zu führen. Eine umgekehrte Geschwindigkeitszuordnung ist ebenfalls möglich.

Der Reinigungsroboter umfasst bevorzugt einen Saugmund. Der Saugmund ist weiter bevorzugt mit einem Gebläse verbunden, welches dazu eingerichtet ist, einen Luftstrom über die Bodenfläche durch den Saugmund einzusaugen. Die Seitenbürste ist weiter bevorzugt derart bezüglich des Saugmunds positioniert, dass die Peitschenbewegung des Bürstenarms im Bereich des Saugmunds erfolgt. In einer anderen Ausführungsform kann die Peitschenbewegung in einem Abstand zum Saugmund erfolgen, wobei die Peitschenrichtung, also die Richtung, in der Schmutz vom Bürstenarm abgeschleudert wird, auf den Saugmund weist. Vom Bürstenarm abgeschüttelter Schmutz kann so unmittelbar in den Saugmund eingesaugt werden.

In einer weiteren Ausführungsform ist zusätzlich zum beschriebenen, ersten Schleuderelement ein zweites Schleuderelement vorgesehen, das in den Bewegungsbereich abgesenkt werden kann. Die Schleuderelemente sind bevorzugt derart angeordnet, dass der Bürstenarm nach dem Abgleiten am ersten Schleuderelement gegen das zweite Schleuderelement peitscht. Abstände zwischen den Schleuderelementen und der Drehachse können dabei ähnlich groß sein. Der Schleudereffekt kann durch das zweite Schleuderelement gesteigert sein. Insbesondere kann am radial äußeren Abschnitt Außenbereich des Bürstenarms ein Impuls wirken, der anhaftenden Schmutz besonders gut ablösen kann. Beide Schleuderelemente können mittels einer gemeinsamen Betätigungseinrichtung angehoben oder abgesenkt werden. Eine individuelle Betätigung ist ebenfalls möglich. Dadurch können unterschiedliche Peitschenrichtungen erzeugt werden.

Das Schleuderelement kann eine horizontale Vertiefung aufweisen, um den Bürstenarm in eine vorbestimmte vertikale Position zu bringen. Die Vertiefung kann nach Art einer horizontalen Kerbe oder Nut ausgeführt sein. Die Vertiefung kann aufeinander zulaufende Begrenzungskanten aufweisen. Insbesondere dann, wenn der Bürstenarm eine Anzahl horizontaler Fasern oder Haare umfasst, kann durch die Vertiefung eine vertikale Zentrierung erfolgen. Einzelne Fasern können verbessert zu einem Bündel zusammengeführt werden. Durch die Kerbe kann auch Schmutz entfernt werden, der zwischen Fasern des Bündels gehalten ist.

Gemäß noch einem weiteren Aspekt der vorliegenden Erfindung umfasst eine Basisstation für einen hierin beschriebenen Reinigungsroboter ein Schleuderelement, welches in einem Bewegungsbereich des radial äußeren Bereichs des Bürstenarms liegt, wenn sich der Reinigungsroboter in einer vorbestimmten Parkposition an der Basisstation befindet.

Auf diese Weise kann ein bekannter Reinigungsroboter mit der hierin vorgeschlagenen Technik verwendet werden, um die Seitenbürste des Reinigungsroboters zu reinigen. Der Reinigungsroboter kann die Parkposition einnehmen, um beispielsweise einen elektrischen Energiespeicher aufzuladen, einen Schmutzbehälter zu leeren oder einen Betriebsstoff zu übernehmen. Der Reinigungsroboter kann leicht in die vorbestimmte Parkposition gesteuert werden. Durch die bekannte Stellung des Reinigungsroboters gegenüber der Basisstation in der Parkposition kann das Schleuderelement leicht so angebracht werden, dass der beschriebene Peitscheneffekt eintritt und die Reinigung des Bürstenarms erfolgreich ist.

In einer weiteren Ausführungsform kann das Schleuderelement vertikal aus dem Bewegungsbereich abgesenkt oder in den Bewegungsbereich angehoben werden. Das Schleuderelement kann beispielsweise elektromotorisch oder elektromagnetisch bewegt werden. Durch das ein- bzw. ausfahrbare Schleuderelement kann eine Bewegungsfreiheit des Reinigungsroboters an der Basisstation verbessert sein.

Die Erfindung wird nun unter Bezug auf die beiliegenden Figuren genauer beschrieben, in denen:
- Figur 1: einen Reinigungsroboter;
- Figur 2: eine Seitenbürste an einem Reinigungsroboter;
- Figur 3: einen Bewegungsablauf einer Seitenbürste;
- Figur 4: einen Reinigungsroboter mit einer Seitenbürste in einer weiteren Ausführungsform
- Figur 5: einen Reinigungsroboter mit einer Basisstation; und
- Figur 6: ein Ablaufdiagramm eines Verfahrens
darstellen.

Figur 1 zeigt einen beispielhaften Reinigungsroboter 100 in einer Ansicht auf dessen Unterseite. Der Reinigungsroboter 100 umfasst eine Bewegungssteuerung, die beispielhaft durch zwei unabhängig voneinander steuerbare Antriebsräder 105 und ein Spornrad 110 gebildet ist. Der Reinigungsroboter 100 ist dazu eingerichtet, über eine Bodenfläche zu fahren und diese dabei zu reinigen. Zur Reinigung ist hier beispielhaft ein Saugmund 115 vorgesehen, durch den ein Luftstrom eingesogen werden kann. Optional kann im Bereich des Saugmunds 115 eine Borstenwalze 120 angebracht sein, die bevorzugt um eine horizontale Drehachse angetrieben werden kann. Ebenfalls optional sind eines oder mehrere Wischkissen 125 vorgesehen, mit denen eine feuchte Reinigung der Bodenfläche durchgeführt werden kann.

Eine Seitenbürste 130 ist um eine vertikale Drehachse 135 drehbar gelagert. Eine Antriebseinrichtung, um die Seitenbürste 130 um die Drehachse 135 anzutreiben, ist in Figur 1 nicht sichtbar. Die Seitenbürste 130 umfasst eine Nabe 140, von der aus sich einer oder mehrere Bürstenarme 145 in radialer Richtung erstrecken. Die Seitenbürste 130 ist bevorzugt derart bezüglich des Saugmunds 115 am Reinigungsroboter 100 angebracht, dass die Drehachse 135, bezogen auf eine Längs- oder Fahrtrichtung des Reinigungsroboters 100, seitlich und vor dem Saugmund 115 liegt. Ein Bürstenarm 145 umfasst einen radial inneren Abschnitt 150 und einen radial äußeren Abschnitt 155. Zumindest der radial äußere Abschnitt 155 ist biegeelastisch ausgeführt. Optional können die Abschnitte 150, 155 auch gleich und insbesondere einstückig miteinander ausgeführt sein.

Es wird vorgeschlagen, in einem Bewegungsbereich des Bürstenarms 145 um die Drehachse 135 am Reinigungsroboter 100 ein Schleuderelement 160 vorzusehen. Das Schleuderelement 160 ist bevorzugt derart positioniert, dass der Bürstenarm 145 in einem Bereich zwischen dem inneren Abschnitt 150 und dem äußeren Abschnitt 155 gegen das Schleuderelement 160 läuft. Weiter bevorzugt ist das Schleuderelement 160 vertikal beweglich, und seine vertikale Position kann durch eine Steuervorrichtung des Reinigungsroboters 100 gesteuert werden.

Figur 2 zeigt eine Seitenbürste 130 an einem Reinigungsroboter 100. Die dargestellte Ausführungsform entspricht der von Figur 1. Die Seitenbürste 130 ist derart am Reinigungsroboter 100 angebracht, dass ein Bürstenarm 145 am Schleuderelement 160 eine peitschenartige Bewegung ausführen kann, um Schmutz, der am Bürstenarm 145 angelagert ist, abzuschütteln. Dazu kann der Bürstenarm 145 am Schleuderelement 160 in der Drehebene um die Drehachse 135 entgegen seiner Drehrichtung ausgelenkt werden, bis seine radial äußere Begrenzung das Schleuderelement 160 passiert. Durch die Elastizität des Bürstenarms 145 vollführt dieser dann in der Drehebene eine peitschenartige Bewegung, wobei auf einzelne Abschnitte des Bürstenarms 145 hohe Beschleunigungen wirken können.

Figur 3 zeigt einen Bewegungsablauf einer Seitenbürste 130 in Form einer Sequenz. Figuren 3a bis 3d zeigen den Reinigungsroboter 100 von Figur 1 in aufeinanderfolgenden Zeitpunkten während eines Reinigungsvorgangs eines Bürstenarms 145.

In Figur 3a bewegt sich ein Bürstenarm 145 auf das Schleuderelement 160 zu, die Drehrichtung verläuft im Uhrzeigersinn. In Figur 3b wird der Bürstenarm 145 am Schleuderelement 160 entgegen der Drehrichtung nach hinten ausgelenkt. In Figur 3c ist ein Kontaktpunkt zwischen dem Bürstenarm 145 und dem Schleuderelement 160 am äußersten Punkt des Bürstenarms 145 angelangt. In Figur 3d hat sich der Bürstenarm 145 vom Schleuderelement 160 gelöst und vollführt aufgrund seiner Eigenelastizität eine Schleuderbewegung.

In der dargestellten Ausführungsform überstreicht ein Bürstenarm 145 bei seiner Drehbewegung um die Drehachse 135 einen Abschnitt des Saugmunds 115. Die Peitschenbewegung eines vom Schleuderelement 160 abgeglittenen Bürstenarms 145 erfolgt bevorzugt derart, dass dabei abgelöster Schmutz gut durch den Saugmund 115 aufgenommen werden kann. In der dargestellten Ausführungsform erfolgt die Peitschenbewegung unterhalb bzw. im Bereich des Saugmunds 115.

Figur 4 zeigt einen Reinigungsroboter 100 mit einer Seitenbürste 130 in einer weiteren Ausführungsform. Hier ist zusätzlich zum Schleuderelement 160 ein weiteres Schleuderelement 405 vorgesehen. Das Schleuderelement 160 kann auch erstes Schleuderelement und das Schleuderelement 405 zweites Schleuderelement genannt werden. Figuren 4a und 4b zeigen aufeinanderfolgende Zeitpunkte einer Drehbewegung der Seitenbürste 130 am Reinigungsroboter 100.

In Figur 4a gleitet der Bürstenarm 145 aufgrund der Drehbewegung der Seitenbürste 130 am ersten Schleuderelement 160 entlang. In Figur 4b kann gesehen werden, wie der Bürstenarm 145 nach dem Passieren des ersten Schleuderelements 160 aufgrund der Drehbewegung und seiner Eigenelastizität gegen das zweite Schleuderelement 405 schlägt. Die dabei entstehende Peitschenbewegung kann bereits Schmutz vom Bürstenarm 145 ablösen. Wird die Seitenbürste 130 weitergedreht, bis der Bürstenarm 145 den Eingriff mit dem zweiten Schleuderelement 405 verlässt, so kann die oben mit Bezug auf Figur 2 beschriebene Peitschenbewegung erneut eintreten und weiterer Schmutz kann abgeschüttelt werden.

Figur 5 zeigt einen beispielhaften Reinigungsroboter 100 mit einer Basisstation 500. In Figur 5a bewegt sich der Reinigungsroboter 100 auf die Basisstation 500 zu. In Figur 5b hat der Reinigungsroboter 100 eine vorbestimmte Parkposition an der Basisstation 500 eingenommen. In dieser Position können beispielsweise elektrische Kontakte zwischen dem Reinigungsroboter 100 und der Basisstation 500 geschlossen sein.

An der Basisstation 500 ist ein Schleuderelement 160 so angebracht, dass es sich im Bewegungsbereich des Bürstenarms 145 der Seitenbürste 130 des Reinigungsroboters 100 nach Figur 1 befindet, wenn der Reinigungsroboter 100 die Parkposition eingenommen hat. Optional kann das Schleuderelement 160 vertikal verstellbar sein. In der dargestellten, angehobenen Position erstreckt sich das Schleuderelement 160 in den Bewegungsbereich des Bürstenarms 145; in einer abgesenkten Stellung kann der Bewegungsbereich durch das Schleuderelement 160 freigegeben sein.

Figur 6 zeigt ein Ablaufdiagramm eines beispielhaften Verfahrens 600 zur Steuerung eines Reinigungsroboters 100 nach Figur 1.

In einem Schritt 605 kann ein Reinigungsbedarf eines Bürstenarms 145 der Seitenbürste 130 bestimmt werden. Der Reinigungsbedarf kann beispielsweise anhand einer Menge zuvor gesammelten Schmutzes, einer Betriebsdauer, einer vorbestimmten Anzahl an Umdrehungen der Seitenbürste 130, einem durch den Reinigungsroboter 100 zurückgelegten Weg oder auf der Basis eines anderen Parameters bestimmt werden.

In einem Schritt 610 kann die Seitenbürste 130 gezielt ruckartig beschleunigt und/oder abgebremst werden, um den Bürstenarm 145 in die beschriebene Peitschenbewegung zu führen. Dabei kann insbesondere eine mehrfache Beschleunigung und Abbremsung angesteuert werden. Dies kann anhand einer vorbestimmten Sequenz erfolgen, die in Amplitude und/oder Frequenz variabel sein kann. In einer Ausführungsform wird die Seitenbürste 130 in einer Drehstellung beschleunigt oder abgebremst, die gewährleistet, dass ein Bürstenarm 145 in einer vorbestimmten Position liegt, sodass von ihm abgeschüttelter Schmutz bevorzugt durch ein Reinigungselement des Reinigungsroboters 100 aufgenommen werden kann.

In einer anderen Ausführungsform kann in einem Schritt 615 das Schleuderelement 160 am Reinigungsroboter 100 ausgefahren werden. Ist ein zweites Schleuderelement 405 vorhanden, so kann dieses ebenfalls ausgefahren werden. Anschließend kann die Antriebseinrichtung der Seitenbürste 130 dazu angesteuert werden, die Seitenbürste 130 mit einer vorbestimmten Drehgeschwindigkeit um die Drehachse 135 zu drehen, sodass die Bürstenarme 145 an den Schleuderelementen 160, 405 die beschriebenen Peitschenbewegungen ausführen.

Eine entsprechende Steuerung kann erfolgen, falls sich der Reinigungsroboter 100 in der vorbestimmten Parkposition an der Basisstation 500 befindet. In diesem Fall kann das Ausfahren des Schleuderelements 160 und/oder des weiteren Schleuderelements 405 an der Basisstation 500 erfolgen.

Nachdem die Reinigung des Bürstenarms 145 in einem der Schritte 610, 615 beendet ist, kann das Verfahren 600 in einem Schritt 620 enden.

### Bezugszeichen

- 100: Reinigungsroboter
- 105: Antriebsrad
- 110: Spornrad
- 115: Saugmund
- 120: Borstenwalze
- 125: Wischkissen

- 130: Seitenbürste
- 135: Drehachse
- 140: Nabe
- 145: Bürstenarm
- 150: radial innerer Abschnitt
- 155: radial äußerer Abschnitt
- 160: (erstes) Schleuderelement

- 405: (zweites) Schleuderelement

- 500: Basisstation

- 600: Verfahren
- 605: Reinigungsbedarf bestimmen
- 610: Seitenbürste gezielt beschleunigen / abbremsen
- 615: Schleuderelement ausfahren und Seitenbürste gezielt drehen
- 620: Ende

## Patentansprüche

1. Verfahren (600) zum Reinigen einer Seitenbürste (130) eines Reinigungsroboters (100), wobei die Seitenbürste (130) um eine Drehachse (135) drehbar ist, die sich in einer vertikalen Richtung erstreckt, und mindestens einen radial abstehenden Bürstenarm (145) aufweist; wobei ein radial äußerer Abschnitt (155) des Bürstenarms (145) biegeelastisch ist; wobei das Verfahren (600) folgende Schritte umfasst:
- Bestimmen (605) eines Reinigungsbedarfs der Seitenbürste (130); und
- ruckartiges Beschleunigen oder Abbremsen (610, 615) des Bürstenarms (145) um die Drehachse (135).

2. Verfahren (600) nach Anspruch 1, wobei der Bürstenarm (145) in einer vorbestimmten Sequenz mehrfach beschleunigt und abgebremst (610) wird.

3. Verfahren (600) nach Anspruch 2, wobei die Sequenz (610) auf eine Resonanzfrequenz des Bürstenarms (145) abgestimmt ist.

4. Verfahren (600) nach einem der vorangehenden Ansprüche; wobei der Reinigungsroboter (100) einen Saugmund (115) umfasst; und das ruckartige Beschleunigen oder Abbremsen (610, 615) des Bürstenarms (145) in einer vorbestimmten Drehstellung des Bürstenarms (145) bezüglich des Saugmunds (115) erfolgt.

5. Reinigungsroboter (100) zur Reinigung einer Bodenfläche; wobei der Reinigungsroboter (100) folgende Elemente umfasst:
- eine Seitenbürste (130), die um eine Drehachse (135) drehbar ist, die sich in einer vertikalen Richtung erstreckt;
- wobei die Seitenbürste (130) mindestens einen radial abstehenden Bürstenarm (145) aufweist;
- wobei der Bürstenarm (145) in einem radial äußeren Bereich (155) biegeelastisch ist; und
- ein Schleuderelement (160), das in einen Bewegungsbereich des radial äußeren Bereichs (155) des Bürstenarms (145) abgesenkt werden kann;
- sodass der Bürstenarm (145) auf seiner Drehbewegung um die Drehachse (135) gegen das abgesenkte Schleuderelement (160) läuft und der radial äußere Bereich (155) des Bürstenarms (145) eine Peitschenbewegung ausführt.

6. Reinigungsroboter (100) nach Anspruch 5, ferner umfassend eine Antriebseinrichtung, die dazu eingerichtet ist, der Bürstenarm (145) mit einer vorbestimmen Geschwindigkeit um die Drehachse (135) anzutreiben, sodass der radial äußere Bereich (155) des Bürstenarms (145) am Schleuderelement (160) entgegen der Drehrichtung des Bürstenarms (145) ausgelenkt wird, bis seine radial äußere Begrenzung das Schleuderelement (160) passiert, und der radial äußere Bereich (155) dann die Peitschenbewegung ausführt.

7. Reinigungsroboter (100) nach Anspruch 5 oder 6, ferner umfassend einen Saugmund (115); wobei die Peitschenbewegung im Bereich des Saugmunds (115) erfolgt.

8. Reinigungsroboter (100) nach einem der Ansprüche 5 bis 7, ferner umfassend ein zweites Schleuderelement (405), das in den Bewegungsbereich des radial äußeren Bereichs (155) des Bürstenarms (145) abgesenkt werden kann; wobei die Schleuderelemente (160, 405) so angeordnet sind, dass der radial äußere Bereich (155) des Bürstenarms (145) nach dem Abgleiten am ersten Schleuderelement (160) gegen das zweite Schleuderelement (405) peitscht.

9. Reinigungsroboter (100) nach einem der Ansprüche 5 bis 8, wobei das Schleuderelement (160, 405) eine horizontale Vertiefung aufweist, um den Bürstenarm (145) in eine vorbestimmte vertikale Position zu bringen.

10. Basisstation (500) für einen Reinigungsroboter (100) mit einer Seitenbürste (130), die um eine Drehachse (135) drehbar ist, die sich in einer vertikalen Richtung erstreckt; wobei die Seitenbürste (130) mindestens einen radial abstehenden Bürstenarm (145) aufweist; wobei der Bürstenarm (145) in einem radial äußeren Bereich (155) biegeelastisch ist; wobei die Basisstation ein Schleuderelement (160, 405) umfasst, das in einem Bewegungsbereich des radial äußeren Bereichs (155) des Bürstenarms (145) liegt, wenn sich der Reinigungsroboter (100) in einer vorbestimmten Parkposition an der Basisstation (500) befindet.

11. Basisstation (500) nach Anspruch 10, wobei das Schleuderelement (160, 405) vertikal aus dem Bewegungsbereich des radial äußeren Bereichs (155) des Bürstenarms (145) abgesenkt werden kann.
